# FASCICULE DE BREVET EUROPEEN

(11) **EP 4 186 811 B1**
(45) Date de publication et mention de la délivrance du brevet: **03.06.2026**
(21) Numéro de dépôt: 22209913.7
(22) Date de dépôt: 28.11.2022
(51) Int. Cl.: B65D 19/44, B65D 85/68

(54) **DISPOSITIF ADAPTÉ À LA MANUTENTION D'UN ATTELAGE DE VÉHICULE FERROVIAIRE ET MÉTHODE ASSOCIÉE**
DEVICE FOR HANDLING A RAILWAY VEHICLE COUPLING AND ASSOCIATED METHOD
VORRICHTUNG ZUR HANDHABUNG EINER SCHIENENFAHRZEUGKUPPLUNG UND ZUGEHÖRIGES VERFAHREN

(30) Priorité: 29.11.2021 CH 0706122021
(43) Date de publication de la demande: 31.05.2023
(73) Titulaire: Transports Publics Neuchâtelois SA, 2300 La Chaux-de-Fonds (CH)
(72) Inventeur: Da Conceiçao Rosa, André Rafael, 2300 La Chaux-de-Fonds (CH); Sancandi, Olivier, 25500 Le Bélieu (FR); Blanchet, Arnaud, 2112 Môtiers (CH); Perrin, Jean-Guy, 2114 Fleurier (CH); Baridon, Yoël, 2000 Neuchâtel (CH)
(74) Mandataire: P&TS SA (AG, Ltd.)

(56) Documents cités:
- EP-A2- 0 245 666
- AU-A4- 2021 104 657
- DE-A1- 3 427 042
- FR-A1- 3 080 609
- US-A1- 2010 052 288
- US-A1- 2015 008 296

## Description

### Domaine technique

La présente invention concerne un dispositif d'aide à la manutention, au démontage et au transport d'une tête d'attelage, en particulier d'une tête d'attelage d'un véhicule ferroviaire. Elle décrit en particulier un support spécifique adapté au démontage et au remontage d'une tête d'attelage, ainsi qu'à son entreposage et à son transport. La présente invention couvre également une méthode de manipulation d'une tête d'attelage, notamment lors des opérations de maintenance.

### Etat de la technique

Les véhicules ferroviaires tels que les trains ou les tramways comportent souvent plusieurs wagons assemblés par des éléments d'attelages, devant être régulièrement démontés pour des opérations de contrôle ou de maintenance. L'attelage d'un wagon est en général fixé sur le châssis du wagon en retrait par rapport à la jupe ou au carénage externe du véhicule. L'accès aux points de fixation de l'attelage est ainsi limité. L'insertion d'un dispositif de soutient permettant de manipuler l'attelage est alors souvent difficile du fait du manque d'espace. En outre, l'attelage comporte de nombreux éléments fragiles tels que des conduites pneumatiques, électriques ou hydrauliques, des pièces d'amortissement et autres organes autour du corps de l'attelage ou traversant le corps de l'attelage. Ces différents organes ne doivent pas être endommagés lors de la manipulation de l'attelage.

En pratique, les opérateurs utilisent souvent une palette, découpée de sorte à pouvoir s'insérer dans l'ouverture du carénage, et glissée sous l'attelage, lequel peut ainsi être déposé sur la palette. Cette pratique n'est cependant pas optimale car les différents organes entourant l'attelage risquent d'être endommagés lors de l'opération. En outre l'attelage ne peut reposer de tout son long sur la palette. Il doit être supporté à des endroits adaptés, de sorte à ne pas endommager les différentes pièces intermédiaires. Cette approche nécessite en outre souvent des opérations de démontage du carénage ou d'une partie du carénage à proximité de l'attelage.

Une solution souvent envisagée est l'utilisation d'un support comportant une tête d'attelage pouvant se connecter à l'attelage en révision. Le support est ainsi disposé dans la continuité de l'attelage et permet de le manipuler à l'aide d'un appareil adapté tel qu'un transpalette. Cette solution n'est cependant pas optimale non-plus. Le support connecté à l'attelage augmente significativement l'encombrement de l'ensemble. En outre, un tel support ne permet pas l'entreposage de l'attelage, qui doit être transféré sur un support adapté.

AU2021104657A4 décrit un dispositif de transport comprenant une base et plusieurs éléments de posage.

EP0245666A2 décrit une plateforme de manipulation de véhicule militaire comprenant des bras vissés sur la plateforme destinés à sécuriser le véhicule sur la plateforme.

### Bref résumé de l'invention

Il y a donc matière à développer une solution plus adaptée. Un but de la présente invention est de proposer un dispositif d'aide à la manipulation d'un attelage de véhicule ferroviaire, qui permette à la fois son démontage, son entreposage et son transport. Un autre but de l'invention est de proposer un dispositif unique permettant la manutention d'un attelage de véhicule ferroviaire, permettant ainsi de limiter le nombre et l'encombrement des matériels dans l'atelier et le nombre de manipulations.

Un autre objectif de la présente invention est de proposer une méthode de manutention d'un attelage de véhicule ferroviaire, plus simple et plus efficace que les méthodes actuelles. Il s'agit en l'occurrence de proposer une méthode qui minimise ou réduit le nombre des opérations, le temps de révision de l'attelage, et/ou le nombre de dispositifs nécessaires à la manutention.

Selon l'invention, ces buts sont atteints notamment au moyen du dispositif et de la méthode objet des revendications indépendantes et décrits plus en détail dans les revendications qui en dépendent.

En particulier, le dispositif comprend une base associée à au moins deux éléments de posage. Les éléments de posage sont adaptés à soutenir l'attelage au niveau de points d'appui prédéterminés. La largeur de la base ne surpasse de préférence pas la largeur de l'attelage de plus de 15% environ, voir 10%. De préférence, la largeur de la base ne surpasse pas la largeur de l'attelage. En d'autres termes, la largeur du présent dispositif est de l'ordre de 50 cm ou 70 cm ou 90 cm ou d'environ un mètre. De préférence, la largeur du présent dispositif n'est pas supérieure à 1 mètre, ou même 90 cm, de sorte à en limiter son encombrement et à pouvoir s'insérer aisément sous un véhicule ferroviaire, en particulier entre ses roues le cas échéant. Au moins l'un des éléments de posage forme un angle compris entre 95° et 140°, avec la base, de sorte à être déporté par rapport à la base. L'angle peut être réglable. L'un ou les deux éléments de posage peut comporter une ou plusieurs calles de maintien, pouvant être fixe ou réglable en position et/ou en orientation. L'un des éléments de posage peut comporter une flèche comportant à son extrémité une surface de posage, laquelle peut être de forme complémentaire à l'attelage. La flèche désigne de préférence un axe unique de sorte à en limiter son encombrement sur la largeur du support et permettant de s'insérer aisément entre les éléments de carénage entourant l'attelage. La flèche est inclinée de sorte à être projetée au-delà de l'encombrement de la base. En particulier, le dispositif ne comporte aucun élément à l'aplomb de la flèche, par exemple dans le prolongement de la base. La distance entre les éléments de posage peut être supérieure à la longueur de la base du dispositif pour en limiter son encombrement.

La base peut être adaptée pour coopérer avec un outil de levage ou peut comprendre un dispositif de levage intégré. Le dispositif selon la présente description peut en outre comprendre un ou plusieurs éléments d'arrimage adaptés à la sécurisation d'un attelage et/ou à la sécurisation du dispositif dans un moyen de transport.

La présente méthode facilite ou permet la manutention d'un attelage d'un véhicule ferroviaire, notamment lorsqu'il est occulté, au moins partiellement par son carénage. Le terme occulté s'entend ici comme jouxtant ou étant à proximité et signifie un encombrement de l'environnement de l'attelage. La méthode comprend les étapes de disposer le dispositif sous l'attelage, surélever le dispositif de sorte à faire coïncider la position des éléments de posage avec les positions d'appui correspondantes de l'attelage, désolidariser l'attelage du véhicule ferroviaire, reposer ou transférer le dispositif et l'attelage, et exclut de préférence toute étape préalable de démontage du carénage, ou nécessite un nombre limité d'opérations de désencombrement de l'attelage.

La méthode selon la présente description peut en outre comporter une ou plusieurs étapes de réglage de l'un ou des deux éléments de posage et/ou de l'une ou plusieurs des calles.

Pour les besoins de la présente description, un véhicule ferroviaire désigne tout véhicule se déplacement sur une voie ferrée, articulé et comprenant plusieurs voitures combinées entre elles à l'aide d'un attelage. Les véhicules ferroviaires désignent en particulier les trains, les tramways et les métros. Le carénage désigne tout élément de carrosserie ou de protection du véhicule ferroviaire, en particulier ceux disposés aux extrémités des voitures à proximité de l'attelage. Le carénage inclus les éléments souvent désignés par le terme de jupe, déflecteur ou tout équivalent. Pour les besoins de la présente description, un véhicule ferroviaire exclut tout autre véhicule non articulé, et/ou volant, et/ou flottant.

### Brève description des figures

Des exemples de mise en œuvre de l'invention sont indiqués dans la description illustrée par les figures ci-jointes :
- Figures 1a, 1b: Vues schématiques de profil et de dessus d'une extrémité d'un véhicule ferroviaire comportant un attelage.
- Figure 2: Vue détaillée en perspective d'un attelage de véhicule ferroviaire.
- Figure 3: Example de dispositif connu utilisé pour la manipulation d'attelage de véhicules ferroviaires.·
- Figure 4: Dispositif selon la présente invention.

### Exemple(s) de mode de réalisation de l'invention

Les figures 1a et 1b schématisent l'avant d'un véhicule ferroviaire **20** comportant un attelage **21.** L'attelage **21** est disposé à une extrémité du véhicule **20** en position centrale entre deux tampons **23.** La tête d'attelage **220** (Figure 2) dépasse du carénage **22** du véhicule **20.** La partie de l'attelage **21** fixée au véhicule **20** est englobée dans le carénage **22** du véhicule **20.** La figure 2 montre plus en détail la tête d'attelage **220,** permettant la connexion de l'attelage avec la tête d'attelage d'un autre véhicule ferroviaire, et l'extrémité **210** de l'attelage 21 permettant sa fixation sur le châssis du véhicule ferroviaire **20.**

Lors des opérations de contrôle ou de maintenance, l'attelage **21** doit en général être démonté du véhicule **20** puis envoyé dans un atelier spécialisé de révision. A cette fin, l'extrémité **210** fixée au véhicule **20,** en général par des boulons, doit être désolidarisée du véhicule **20.** En même temps, l'attelage **21** doit être supporté par un dispositif extérieur tel qu'un transpalette, une chèvre, un cric ou tout autre outil de levage ou de support permettant de maintenir l'attelage **21** pendant son démontage.

La figure 3 schématise un exemple de dispositif utilisé pour maintenir l'attelage **21** pendant son démontage. Le dispositif comporte notamment un support **30** pouvant être manipulé par un outil de levage. Le support **30** est pourvu d'une tête d'attelage compatible avec la tête d'attelage à démonter. L'attelage **21** à démonter peut ainsi être maintenu au moyen du support déporté 30 pendant son démontage. Un tel support **30** nécessite un outil de levage approprié, capable de compenser le balan dû à la longueur de l'attelage 21 une fois démonté. En outre, l'attelage 21 démonté doit être transféré sur un autre support pour son entreposage ou son transport vers un atelier de révision.

La figure 4 schématise un dispositif selon la présente invention. Le dispositif **1** consiste en un support adapté pour soutenir un attelage 21 d'un véhicule ferroviaire 20. Il consiste également en un support adapté pour être disposé sous l'attelage 21 pour le supporter pendant son démontage et son montage. Le dispositif 1 sert en outre de support de transport ou d'entreposage de l'attelage **21,** une fois démonté. Il peut ainsi être qualifié de dispositif d'assistance à la manutention d'un attelage 21 ou dispositif de transport ou dispositif d'entreposage. Le terme de support, utilisé dans la présente description inclut l'ensemble de ses termes et fonctions.

Le support 1 comporte une base **10** en partie inférieure, servant de socle. Dans sa position d'entreposage ou de transport, la base **10** repose au sol. La base **10** peut comporter par exemple deux ou plus de deux structures tubulaires longitudinales et parallèles **11a, 11b.** Ces structures tubulaires peuvent être chacune pourvues d'un évidement **12a, 12b,** et ouvertes à au moins l'une de leurs extrémités. Elles sont ainsi adaptées à l'insertion d'une fourche ou de dents de transpalette ou de tout autre outil de levage, motorisé ou manuel. A cet effet, les structures tubulaires **11a, 11b** peuvent être ajourées sur leur partie inférieure, de sorte à laisser passer les roues d'un transpalette par exemple.

Selon un mode de réalisation, la base 10 peut consister en une plateforme homogène plutôt qu'un ensemble de structures tubulaires, ou en tout autre arrangement adapté à l'insertion d'un outil de levage.

Le support **1** comporte un premier élément de posage **17** fixé à la base **10.** Ce premier élément de posage 17 permet de supporter l'attelage à l'une de ses positions conseillées ou recommandées et de le maintenir en position surélevée par rapport à la base **10.** Les positions conseillées ou recommandées correspondent aux points d'appui préconisés pour garantir le maintien et le transport de l'attelage **21** dans les meilleures conditions. Le premier élément de posage **17** est de préférence disposé à l'une des extrémités du support **1,** ou proche de l'une de ses extrémités. Le premier élément de posage peut par exemple comprendre un pont ou une arche ou tout autre élément surélevé disposé transversalement à la base **10.** Il peut être fixé à la base **10** par tout moyen adéquat tel que soudure, boulonnage et moyens équivalents. Selon un mode particulier de réalisation, le premier élément de posage **17** peut être disposé sur la base **10** de manière réglable, de sorte à pouvoir prendre plusieurs différentes positions sur la base **10.**

Selon un mode de réalisation, le premier support **17** est monté fixement, soit de manière non amovible sur la base **10.** Alternativement il peut être monté de manière amovible de sorte à pouvoir être remplacé par un autre élément de posage, de forme et/ou de dimension différentes.

Avantageusement, le premier élément de posage **17** comporte sur sa partie supérieure au moins une calle **17a, 17b, 17c** permettant de maintenir en bonne position l'attelage **21** une fois disposé sur ce premier élément de posage **17.** La ou les calles **17a 17b, 17c** sont de préférence disposées de sorte à correspondre aux dimensions de l'attelage **21.** En particulier, un ensemble de deux calles latérales **17a, 17b** peut être prévu pour enserrer l'attelage et éviter tout glissement latéral, ou transversal, par rapport au support **1.** Alternativement ou en plus, une calle **17c** peut être disposée sur la partie centrale du premier élément de posage **17** de sorte à stabiliser l'extrémité du l'attelage et éviter ainsi tout glissement longitudinal de l'attelage par rapport au support **1.** La hauteur des calles est adaptée en conséquence, ainsi que leur largeur. Elles sont de préférence orientées de sorte à correspondre à la géométrie de l'attelage **21** et ainsi le caller au mieux. Par exemple la calle centrale **17c** peut être orientée de biais pour stabiliser la tête d'attelage, comportant une section biseautée. D'autres dispositions sont envisageables en fonction des besoins.

La ou les calles **17a, 17b, 17c** peuvent être disposées fixement sur le premier élément de posage **17,** c'est-à-dire de façon non amovible et non réglable. De préférence, une ou plusieurs des calles **17a, 17b, 17c** sont disposées de manière amovible et/ou réglable sur le premier élément de posage **17.** Elles peuvent par exemple y être boulonnées à travers des trous oblongs permettant de modifier leur écartement ou leur orientation. En l'occurrence, l'écartement d1 entre deux calles latérales **17a, 17b** peut être modifié en fonction de la largeur de l'attelage **21.** D'autres moyens de réglage peuvent être envisagés selon les besoins. Une ou plusieurs des calles peuvent en outre être remplacées par d'autres calles de dimension et/ou formes différentes.

Selon un mode de réalisation spécifique, le premier élément de posage **17** peut être réglable en hauteur par rapport à la base **10.** Par exemple, le boulonnage de la partie transversale peut être prévue sur des piliers latéraux à différentes hauteurs prédéterminées. Alternativement, un système de réglage continu de la hauteur tel qu'un ou plusieurs vérins hydrauliques, ou vis sans fin, ou tout autre système équivalent peut être envisagé. Ces dispositions permettent d'utiliser le support **1** sans autre outil de levage.

Selon un mode de réalisation, il est préférable que le premier élément de posage **17** ne soit pas réglable en hauteur par rapport à la base **10.** En effet, le support **1** est normalement adapté à coopérer avec un outil de levage, de sorte que sa hauteur par rapport au sol peut être adaptée. Il peut être ainsi surélevé de sorte que le premier élément de posage vienne au contact de l'attelage **21** et le maintienne.

Le support selon la présente description comporte en outre un second élément de posage **18** disposé à l'extrémité opposée de la base **10** ou à proximité de cette extrémité.

Le second élément de posage **18** est structurellement différent du premier élément de posage **17.** Il comprend notamment une flèche unique **18a,** disposée au milieu de la largeur du support **1.** Ainsi, l'encombrement du second élément de posage **18** est significativement moindre que celui du premier élément de posage **17.** En particulier, la largeur du second élément de posage **18,** du fait de sa flèche unique **18a,** ne dépasse pas 50% de la largeur **d2** de la base **10.** La largeur du second élément de posage **18** n'est de préférence pas supérieure à 30% ou 10% ou moins, de la largeur d2 de la base **10.** Le second élément de posage **18** peut être aisément glissé sous l'attelage **21** au niveau de son extrémité **210** fixée au véhicule ferroviaire **20.** Il n'est en outre pas nécessaire de démonter le carénage **22** entourant l'attelage **21** préalablement à son démontage. Le second élément de posage **18** comporte une surface de posage **18b** à son extrémité, adaptée pour soutenir l'attelage 21 à une autre de ses positions conseillées ou recommandées et de le maintenir en position surélevée par rapport à la base **10.** La surface de posage **18b** peut avoir une forme complémentaire de l'attelage **21** à cette position de maintien. En particulier, la surface de posage **18b** coïncide avec le corps de l'attelage **21,** globalement cylindrique. La surface de posage **18b** a dans ces conditions de préférence une forme d'arc de cercle permettant d'épouser la surface cylindrique du corps de l'attelage **21.** Il est entendu que la surface de posage **18b** peut prendre toute autre forme adéquate et jugée propice au maintien de l'attelage **21.**

La flèche **18a** du second élément de posage **18** est de préférence fixée de manière réglable sur la base, de sorte à pouvoir prendre plusieurs positions le long de la longueur du support 1. Ainsi, l'écartement **L1** entre le premier élément de posage **17** et le second élément de posage **18** peut être adapté aux dimensions de l'attelage **21.** La distance **L1** est déterminée au niveau des surfaces de posage du premier élément de posage **17** et du second élément de posage **18.** Selon l'exemple représenté à la figure 4, la flèche **18a** est fixée de manière coulissante dans une structure tubulaire **13** de la base **10.** Un système de serrage au moyen d'une ou plusieurs vis de serrage peut bloquer la flèche **18a** dans une position donnée. D'autres dispositions équivalentes peuvent être envisagées telles qu'un rail dans une glissière, fixé au moyen de brides, ou une série de trous permettant de boulonner la flèche **18** à différentes positions prédéterminées.

La flèche **18** peut être pourvue d'un moyen de réglage de sa hauteur (non représentée). Comme pour le premier élément de posage **17,** le réglage en hauteur peut ne pas être utile. En l'occurrence, les premier **17** et second **18** éléments de posage sont disposés par défaut de sorte à maintenir l'attelage en position horizontale.

Il est entendu que les orientations du premier élément de posage **17** et du second élément de posage **18** par rapport à la base **10** du support 1 peuvent être déterminées indépendamment l'une de l'autre. Par exemple, le premier élément de posage **17** peut être orienté orthogonalement à la base **10,** tandis que le second élément de posage **18,** selon la présente invention, est disposé par rapport à la base **10** avec un angle compris entre 95° et 140°, de sorte à dépasser des dimensions de la base 10. Un angle de 100°, ou 120° ou plus peut ainsi être déterminé.

Ainsi, le second élément de posage **18** est incliné par rapport à la base **10,** de sorte à pouvoir déporter la surface de posage **18b** par rapport à la base **10.** Une telle disposition facilite l'insertion du second élément de posage **18** sous l'extrémité **210** de l'attelage **21** fixée au véhicule ferroviaire **20.** Un angle compris entre 95° et 120°, ou130° ou 140° peut être envisagé. En outre, l'espace sous l'élément de posage **18,** dans le prolongement de la base **10** reste libre de tout encombrement. Ainsi, en cas d'obstacle ou d'entrave au niveau de la base **10,** le dispositif de la présente description peut encore être utilisé grâce au déport du second élément de posage **18** au-delà de la base **10** du dispositif. La surface de posage **18b** peut ainsi être projetée à plus de 5% ou 10% ou 20% ou plus de la longueur **L2** de la base **10.**

Selon un mode de réalisation, l'inclinaison du second élément de posage **18** par rapport à la base **10** est prédéterminée. C'est-à-dire que l'angle entre la flèche **18a** et la base **10** n'est pas modifiable. Selon un autre mode de réalisation, l'angle entre la flèche **18a** et la base **10** peut être modifié ou ajusté en fonction des besoins. A cette fin, une articulation peut être prévue de sorte à faire varier l'angle entre la flèche **18a** et la base **10.** Une telle articulation peut par exemple permettre une rotation dans une plage angulaire comprise entre 90° et 140° par rapport à la base **10** et être assortie d'un moyen de serrage permettant de fixer une position angulaire. Alternativement, l'articulation comporte plusieurs positions angulaires prédéterminées. Alternativement ou en plus, la longueur de la flèche 18a peut être modulée ou ajustée. A cet effet, la flèche **18a** peut être constituée de deux ou plus de deux portions télescopiques, assorties de moyens de serrage ou de positions fixes prédéterminées. Selon une disposition particulière, l'orientation angulaire et la longueur de la flèche **18a** peuvent être conjointement modulées ou ajustées de sorte à placer la surface de posage **18b** au niveau d'un point d'appui de l'attelage prédéterminé et/ou de modifier le déport de la flèche **18a** par rapport à la base **10.** Les moyens de réglage de la position angulaire et de la longueur de la flèche **18a,** le cas échéant, peuvent remplacer ou compléter le réglage de la position longitudinale du second élément de posage **18** par rapport à la base **10,** par exemple au moyen de la structure tubulaire **13.**

De préférence, le premier élément de posage **17** est perpendiculaire à la base **10,** c'est-à-dire orienté verticalement. Le premier posage **17** étant destiné à soutenir la tête d'attelage **220,** plus accessible que son extrémité **210** de fixation, il n'est pas nécessaire de le déporter par rapport à la base **10.**

Lors du démontage de l'attelage 21, le support 1 est amené sous l'attelage **21** et relevé de sorte à venir à son contact au niveau des positions de soutien conseillées ou recommandées. Il est maintenu à cette position jusqu'à ce que l'attelage **21** soit désolidarisé du véhicule ferroviaire **20.** Il peut ensuite être abaissé jusqu'au sol ou transporté dans un espace de stockage ou disposé dans un moyen de transport tel qu'un camion ou autre véhicule jusqu'à un atelier de révision. Pour ce faire un outil de levage adapté doit être utilisé.

Alternativement, la base **10** peut être pourvue d'un dispositif de levage intégré permettant de surélever le support **1** jusqu'au contact de l'attelage et le maintenir une fois démonté. Un système de vérins hydrauliques ou de vis sans fin ou tout autre système adapté peut être envisagé. En outre, la base **10** peut être pourvue de roues ou de roulettes permettant de déplacer manuellement le support et l'attelage démonté. Il est entendu que toute variation équivalente peut être prévue.

Les dimensions de la base **10** sont adaptées au dimensions de l'attelage **21.** Par exemple, la largeur **d2** de la base **10** peut être déterminée de sorte à correspondre à la largeur de l'attelage, ou ne pas surpasser la largeur de l'attelage **21** de plus de 10% ou 15%. L'encombrement réduit facilite ainsi le transport de plusieurs attelages dans un seul véhicule, en disposant plusieurs supports 1 côte à côte. Une base plus large limite les possibilités de stockage et/ou de transport. La largeur **d2** réduite permet en outre une manipulation aisée du support **1,** notamment sous le véhicule ferroviaire **20** ou entre ses différents éléments de carénage.

Il est entendu que les dimensions de la base telles que sa largeur **d2** et sa longueur **L2** définissent l'encombrement maximal du présent dispositif au niveau de sa base **10.**

Des accessoires tels que crochets d'arrimage, sangles ou colliers de maintien peuvent être disposés sur le support **1** ou combinés au support **1.** Les crochets d'arrimage, ou tout dispositif equivalent, peuvent servir à sécuriser l'attelage **21** sur le support **1** et/ou à sécuriser le support dans un véhicule de transport. Des éléments de protection peuvent en outre être disposés sur la surface de posage **18b** et/ou sur le premier élément de posage **17,** pour protéger l'attelage de tout dommage. Une couche de polymère ou tout autre matériau amortissant peut par exemple être prévue à cet effet.

La longueur **L2** de la base **10** est également optimale, à la fois pour faciliter l'insertion du support **1** sous l'attelage **21** et pour limiter son encombrement. En l'occurrence, la longueur de la base est inférieure à celle de l'attelage **21.** La longueur de la base est par exemple comprise entre **1** mètre et 2 mètres, de préférence de l'ordre de 110 à 160 cm. De préférence, elle est également inférieure à la distance **L1** qui sépare les premier **17** et second **18** éléments de posage, ou les surfaces de posage correspondantes.

La présente invention couvre également une méthode de manutention d'un attelage de véhicule ferroviaire **20.** La méthode comporte une étape de disposer sous l'attelage **21** un support 1 tel que décrit ci-dessus. Le support **1** est disposé de sorte que le premier élément de posage **17** et le second élément de posage **18** coïncident avec les positions d'appui préétablies de l'attelage **21.** De préférence, le support 1 est disposé de sorte que le second élément de posage **18,** déporté par rapport à la base **10** soit disposé sous l'extrémité **210** de l'attelage 21 fixées au véhicule ferroviaire **20.**

La méthode comporte une étape de surélever le support **1** jusqu'à mettre les premier **17** et second **18** éléments de posage en contact avec l'attelage 21. De préférence, la présente méthode ne comporte aucune étape préalable de démontage du carénage ou d'une partie de carénage du véhicule **20.** Le support 1 peut être surélevé par tout outil de levage adéquat, y compris par un dispositif de levage intégré.

La méthode comporte une étape de désolidariser l'attelage **21** de son véhicule **20.** En particulier, la désolidarisation peut consister en son déboulonnage. L'attelage reposant sur le support 1, il peut être aisément éloigné du véhicule **20** en déplaçant le support 1. Pour se faire, l'outil de levage utilisé comporte les moyens de déplacement adéquat.

Le support 1 peut ensuite être posé au sol pour stockage, ou sur une plateforme de transport pour son transfert vers un atelier de révision. Il est entendu qu'une fois l'attelage **21** disposé sur le support 1, il n'est aucunement nécessaire de le transférer à un autre type de support pour le déplacer ou le stocker.

La méthode peut comporter une étape de révision ou de contrôle effectuée sur site ou à distance. La révision de l'attelage 21 s'effectue avantageusement directement sur le support 1.

La méthode comporte une étape de remontage de l'attelage 21 encore disposé sur le support 1. A cet effet, le support 1 est approché du véhicule ferroviaire de sorte à disposer l'attelage convenablement pour son montage. Le support **1** est ensuite surélevé, ou moyen de tout outil de levage adéquat, pouvant comprendre le cas échéant des moyens de levage intégrés. Une fois en position, l'attelage peut être solidarisé à nouveau au véhicule ferroviaire **20.** Une fois l'attelage **21** remonté sur le véhicule **20,** le support 21 est libéré.

La méthode selon la présente invention peut comporter une étape préalable de réglage de l'un ou plusieurs des différents éléments tels que le premier élément de posage **17,** le second élément de posage **18,** la disposition de l'une ou plusieurs des calles **17a, 17b, 17c** ou tout autre élément réglable.

La méthode peut en outre comprendre une étape de sanglage ou de sécurisation de l'attelage 21 sur le support, ou de sécurisation du support **1** dans un moyen de transport.

### Numéros de référence employés sur les figures

- 1: Dispositif d'aide à la manutention
- 11a, 11b: Structures tubulaires de la base
- 12a, 12b: Évidements
- 13: Structure tubulaire de réglage
- 17: Premier élément de posage
- 17a, 17b, 17c: Calles de maintien
- 18: Second élément de posage
- 18a: Flèche
- 18b: Surface de posage
- 20: Véhicule ferroviaire
- 21: Attelage
- 210: Extrémité d'attelage
- 220: Tête d'attelage
- 22: Carénage
- 23: Tampon

## Revendications

1. Dispositif (1) adapté à la manutention d'un attelage (21) de véhicule ferroviaire (20) comprenant une extrémité (210) pouvant être fixée à un véhicule ferroviaire (20) et une tête d'attelage (220), ledit dispositif comprenant une base (10) dont l'encombrement maximal est défini par une largeur (d2) et une longueur (L2), un premier (17) et un second (18) éléments de posage associés à ladite base (10) et adaptés à soutenir ledit attelage (21) à des points d'appui prédéterminés, à une position surélevée par rapport à la base (10), l'un au moins du premier élément de posage (17) et du second élément de posage (18) formant un angle compris entre 95° et 140° avec la base (10), de sorte à être déporté par rapport à la base (10) et projeté au-delà de son encombrement maximal.

2. Dispositif selon la revendication 1, dans lequel la largeur (d2) de la base (10) est adaptée pour correspondre à la largeur dudit attelage (21) ou ne pas surpasser la largeur dudit attelage (21) de plus de 15%.

3. Dispositif selon l'une des revendications 1 et 2, dans lequel ledit un au moins du premier élément de posage (17) et du second élément de posage (18) formant un angle compris entre 95° et 140° avec la base (10), désigne un flèche unique (18a) dont la largeur est inférieure à 50%, ou 30%, ou 10% de la largeur (d2) de la base (10).

4. Dispositif selon l'une des revendications 1 à 3, dans lequel le premier élément de posage (17) comprend une ou plusieurs calles (17a, 17b, 17c).

5. Dispositif selon la revendication 4, dans lequel la position et/ou l'orientation de la une ou plusieurs calles (17a, 17b, 17c) est réglable.

6. Dispositif selon l'une des revendications 1 à 5, dans lequel ledit un au moins du premier élément de posage (17) et du second élément de posage (18) formant un angle compris entre 95° et 140° avec la base (10), désigne le second élément de posage (18), lequel comporte à son extrémité une surface de posage (18b) de forme adaptée au maintien de l'attelage.

7. Dispositif selon la revendication 6, dans lequel ladite surface de posage (18b) est déportée de plus de 5% ou plus de 10% ou plus de 20% de la longueur (L2) de la base (10).

8. Dispositif selon l'une des revendications 1 à 7, dans lequel la distance (L1) entre le premier élément de posage (17) et le second élément de posage (18), déterminée au niveau des surfaces de posage correspondantes, est supérieure à la longueur (L2) de la base (10).

9. Dispositif selon l'une des revendications 1 à 8, la base (10) étant adaptée pour coopérer avec un dispositif de levage ou comprenant un dispositif de levage intégré.

10. Dispositif selon l'une des revendications 1 à 9, comprenant en outre un ou plusieurs éléments d'arrimage adaptés à la sécurisation d'un attelage (21) sur ledit dispositif et/ou à la sécurisation dudit dispositif dans un moyen de transport.

11. Dispositif selon l'une des revendications 1 à 10, la hauteur du premier élément de posage (17) et du second élément de posage (18) étant adaptée à maintenir l'attelage en position horizontale.

12. Méthode de manutention d'un attelage (21) d'un véhicule ferroviaire (20), l'attelage étant fixé audit véhicule ferroviaire par une de ses extrémités (210) et occulté au moins partiellement par son carénage (22), au moyen d'un dispositif (1) selon l'une des revendications 1 à 11, la méthode comprenant les étapes de :
- disposer le dispositif (1) sous l'attelage (21), de sorte à placer un élément de posage déporté de la base (10) du dispositif (1) sous l'extrémité (210) de l'attelage fixée au véhicule ferroviaire (20),
- surélever le dispositif (1) de sorte que les premier (17) et second (18) éléments de posage entrent en contact avec des points d'appui prédéterminés de l'attelage (21),
- désolidariser l'attelage (21) dudit véhicule ferroviaire (20),
- reposer et/ou transférer le dispositif (1) sur lequel repose ledit attelage (21), la méthode excluant toute étape préalable de démontage du carénage (22).

13. Méthode selon la revendication 12, comprenant en outre une étape de réglage de l'un ou plusieurs du premier élément de posage (17), du second élément de posage (18) et de l'une ou plusieurs des calles (17a, 17b, 17c),

## Patentansprüche

1. Vorrichtung (1), geeignet zur Handhabung einer Kupplung (21) eines Schienenfahrzeugs (20), umfassend ein Ende (210), das an einem Schienenfahrzeug (20) befestigt werden kann, und einen Kupplungskopf (220), wobei die besagte Vorrichtung eine Basis (10) umfasst, deren maximale Abmessungen durch eine Breite (d2) und eine Länge (L2) definiert sind, ein erstes (17) und ein zweites (18) Auflageelement, welche der besagten Basis (10) zugeordnet sind und dazu geeignet sind, die besagte Kupplung (21) an vorbestimmten Auflagepunkten in einer erhöhten Position in Bezug auf die Basis (10) zu stützen, wobei mindestens eines des ersten Auflageelements (17) und des zweiten Auflageelements (18) einen Winkel zwischen 95° und 140° mit der Basis (10) bildet, so dass es gegenüber der Basis (10) versetzt ist und über deren maximale Abmessungen hinausragt.

2. Vorrichtung gemäss Anspruch 1, worin die Breite (d2) der Basis (10) angepasst ist, um der Breite der besagten Kupplung (21) zu entsprechen, oder um die Breite der besagten Kupplung (21) um nicht mehr als 15 % zu übersteigen.

3. Vorrichtung gemäss einem der Ansprüche 1 und 2, worin das besagte mindestens eine des ersten Auflageelements (17) und des zweiten Auflageelements (18), welches einen Winkel zwischen 95° und 140° mit der Basis (10) bildet, einen einzelnen Ausleger (18a) bezeichnet, dessen Breite weniger als 50 %, oder 30 %, oder 10 % der Breite (d2) der Basis (10) beträgt.

4. Vorrichtung gemäss einem der Ansprüche 1 bis 3, worin das erste Auflageelement (17) eine oder mehrere Keile (17a, 17b, 17c) umfasst.

5. Vorrichtung gemäss Anspruch 4, worin die Position und/oder Ausrichtung der einen oder mehreren Keile (17a, 17b, 17c) einstellbar ist.

6. Vorrichtung gemäss einem der Ansprüche 1 bis 5, worin das besagte mindestens eine des ersten Auflageelements (17) und des zweiten Auflageelements (18), welches einen Winkel zwischen 95° und 140° mit der Basis (10) bildet, das zweite Auflageelement (18) bezeichnet, welches an seinem Ende eine Auflagefläche (18b) mit einer zur Haltung der Kupplung angepasster Form aufweist.

7. Vorrichtung gemäss Anspruch 6, worin die besagte Auflagefläche (18b) um mehr als 5 % oder mehr als 10 % oder mehr als 20 % der Länge (L2) der Basis (10) versetzt ist.

8. Vorrichtung gemäss einem der Ansprüche 1 bis 7, worin der auf Höhe der entsprechenden Auflageflächen bestimmte Abstand (L1) zwischen dem ersten Auflageelement (17) und dem zweiten Auflageelement (18) grösser als die Länge (L2) der Basis (10) ist.

9. Vorrichtung gemäss einem der Ansprüche 1 bis 8, wobei die Basis (10) dazu geeignet ist, mit einer Hebevorrichtung zusammenzuwirken oder eine integrierte Hebevorrichtung umfasst.

10. Vorrichtung gemäss einem der Ansprüche 1 bis 9, ferner umfassend ein oder mehrere Verzurrelemente, welche zur Sicherung einer Kupplung (21) auf der besagten Vorrichtung und/oder zur Sicherung der besagten Vorrichtung in einem Transportmittel geeignet sind.

11. Vorrichtung gemäss einem der Ansprüche 1 bis 10, wobei die Höhe des ersten Auflageelements (17) und des zweiten Auflageelements (18) dazu geeignet ist, die Kupplung in horizontaler Position zu halten.

12. Verfahren zur Handhabung einer Kupplung (21) eines Schienenfahrzeugs (20), wobei die Kupplung durch eines ihrer Enden (210) am besagten Schienenfahrzeug befestigt ist und zumindest teilweise durch dessen Verkleidung (22) verdeckt ist, mittels einer Vorrichtung (1) gemäss einem der Ansprüche 1 bis 11, wobei das Verfahren die folgenden Schritte umfasst:
Anordnen der Vorrichtung (1) unter der Kupplung (21), so dass ein von der Basis (10) der Vorrichtung (1) versetztes Auflageelement unter dem am Schienenfahrzeug (20) befestigten Ende (210) der Kupplung platziert wird,
Anheben der Vorrichtung (1), so dass das erste (17) und das zweite (18) Auflageelement mit vorbestimmten Auflagepunkten der Kupplung (21) in Kontakt kommen,
Lösen der Kupplung (21) vom besagten Schienenfahrzeug (20),
Absetzen und/oder Überführen der Vorrichtung (1), auf welcher die besagte Kupplung (21) ruht,
wobei das Verfahren jeglichen vorherigen Schritt zur Demontage der Verkleidung (22) ausschliesst.

13. Verfahren gemäss Anspruch 12, ferner umfassend einen Schritt zum Einstellen eines oder mehrerer des ersten Auflageelements (17), des zweiten Auflageelements (18) und einer oder mehrerer der Keile (17a, 17b, 17c).

## Claims

1. Device (1) adapted for handling a coupling (21) of a rail vehicle (20), comprising an end (210) that can be attached to a rail vehicle (20) and a coupling head (220), said device comprising a base (10) whose maximum dimensions are defined by a width (d2) and a length (L2), a first (17) and a second (18) support elements associated with said base (10) and adapted to support said coupling (21) at predetermined support points, in a raised position relative to the base (10), at least one of the first support element (17) and the second support element (18) forming an angle between 95° and 140° with the base (10), so as to be offset relative to the base (10) and project beyond its maximum bulk size.

2. Device according to claim 1, wherein the width (d2) of the base (10) is adapted to correspond to the width of said coupling (21) or not to exceed the width of said coupling (21) by more than 15%.

3. Device according to one of claims 1 and 2, in which said at least one of the first support element (17) and the second support element (18) forming an angle between 95° and 140° with the base (10) refers to a single cantilever (18a) whose width is less than 50%, or 30%, or 10% of the width (d2) of the base (10).

4. Device according to one of claims 1 to 3, wherein the first positioning element (17) comprises one or more wedges (17a, 17b, 17c).

5. Device according to claim 4, wherein the position and/or orientation of the one or more wedges (17a, 17b, 17c) is adjustable.

6. Device according to one of claims 1 to 5, in which said at least one of the first support element (17) and the second support element (18) forming an angle between 95° and 140° with the base (10) refers to the second support element (18), which has at its end a support surface (18b) shaped to hold the coupling.

7. Device according to claim 6, wherein said support surface (18b) is offset by more than 5% or more than 10% or more than 20% of the length (L2) of the base (10).

8. Device according to one of claims 1 to 7, wherein the distance (L1) between the first support element (17) and the second support element (18), determined at the corresponding support surfaces, is greater than the length (L2) of the base (10).

9. Device according to one of claims 1 to 8, wherein the base (10) is adapted to cooperate with a lifting device or comprises an integrated lifting device.

10. Device according to one of claims 1 to 9, further comprising one or more securing elements adapted to secure a coupling (21) to said device and/or to secure said device in a means of transport.

11. Device according to one of claims 1 to 10, wherein the height of the first support element (17) and the second support element (18) is adapted to maintain the coupling in a horizontal position.

12. Method for handling a coupling (21) of a rail vehicle (20), the coupling being attached to said rail vehicle by one of its ends (210) and at least partially concealed by its fairing (22), by means of a device (1) according to one of claims 1 to 11, the method comprising the steps of:
- placing the device (1) under the coupling (21), so as to position a support element offset from the base (10) of the device (1) under the end (210) of the coupling attached to the rail vehicle (20),
- raising the device (1) so that the first (17) and second (18) support elements come into contact with predetermined support points on the coupling (21),
- disconnect the coupling (21) from said rail vehicle (20),
- rest and/or transfer the device (1) on which said coupling (21) rests,
the method excluding any preliminary step of dismantling the fairing (22).

13. Method according to claim 12, further comprising a step of adjusting one or more of the first positioning element (17), the second positioning element (18), and one or more of the wedges (17a, 17b, 17c).
